# EUROPÄISCHE PATENTSCHRIFT

(11) **EP 2 398 971 B1**
(45) Veröffentlichungstag und Bekanntmachung des Hinweises auf die Patenterteilung: **27.12.2017**
(21) Anmeldenummer: 10702829.2
(22) Anmeldetag: 30.01.2010
(51) Int. Cl.: E03D 9/00, E03D 9/03, B65D 51/00

(54) **ABGABEVORRICHTUNG, INSBESONDERE WC-SPÜLER, MIT KOPPELBAREM BEHÄLTER**
DISCHARGE DEVICE, IN PARTICULAR TOILET FLUSHER, HAVING A TANK THAT CAN BE COUPLED
DISPOSITIF DISTRIBUTEUR, NOTAMMENT CHASSE D'EAU DE WC, AVEC RÉCIPIENT ACCOUPLABLE

(30) Priorität: 19.02.2009 DE 102009009591
(43) Veröffentlichungstag der Anmeldung: 28.12.2011
(73) Patentinhaber: Henkel AG & Co. KGaA, 40589 Düsseldorf (DE)
(72) Erfinder: FREY, Daniel, 40597 Düsseldorf (DE)
(86) Internationale Anmeldenummer: PCT/EP2010/000560
(87) Internationale Veröffentlichungsnummer: WO 2010/094395

(56) Entgegenhaltungen:
- EP-A1- 1 978 168
- DE-C1- 19 915 322
- JP-A- 1 097 423
- US-A- 3 953 902
- US-A- 4 670 916

## Beschreibung

Die Erfindung betrifft eine Abgabevorrichtung - insbesondere einen WC-Spüler - insbesondere mit einer elektromechanisch bewirkten Freisetzung von Zubereitungen insbesondere in ein Toilettenbecken.

### Stand der Technik

Die genaue und bedarfsgerechte Dosierung von fließ- oder schüttfähigen Zusammensetzungen ist für eine Vielzahl von Anwendungsgebieten von Relevanz.

Insbesondere im Haushaltsbereich erfährt die Dosierung fließfähiger Substanzen eine steigende Bedeutung, was voranging in der exakten und bedarfsgesteuerten Dosierung der entsprechenden Wirkstoffe begründet ist, wodurch zum einen die Umwelt durch Ressourcenschonung und Vermeidung von Fehl- und Überdosierungen geschont, zum anderen die Effizienz der so dosierten Wirkstoffe optimiert wird.

Die Dosierung von Reinigungs- und Duftzusammensetzungen im WC-Bereich wird derzeit vorrangig durch sog. WC-Spüler realisiert. Hierbei handelt es sich um Ein- oder Mehrkammerbehältnisse, die derart in das WC-Becken gehangen werden, dass beim Spülvorgang des WC-Beckens mit Wasser eine Wirkstoffabgabe aus dem WC-Spüler in das Toilettenbecken erfolgt.

Derartige Vorrichtungen sind beispielsweise aus EP0828902 oder DE10113036 bekannt.

Ein wesentlicher Nachteil dieser WC-Spüler ist, dass die Dosierung im Wesentlichen von den jeweiligen lokalen Strömungsbedingungen im Toilettenbecken während des Spülvorgangs abhängt. Die Strömungsbedingungen können jedoch in Abhängigkeit vom Toilettentyp und der Positionierung des WC-Spülers in bzw. am Toilettenbecken sehr unterschiedlich sein. So kann es beispielsweise vorkommen, dass bei einigen Toilettentypen keine Wirkstofffreisetzung aus dem WC-Spüler erfolgt, da der WC-Spüler beim Spülvorgang nicht oder nicht hinreichend mit Wasser überströmt wird und der Dosiermechanismus des WC-Spülers somit nicht ausgelöst wird.

Auch falls ein WC-Spüler verwendungsgemäß von Spülwasser überströmt wird, so ist dies in so weit von Nachteil, als das es zu einer Störung der vom Toilettenhersteller vorgesehenen Wasserführung kommt, wodurch die Spülleistung einer Toilette spürbar reduziert werden kann.

Die Freisetzung der Wirkstoffe aus derartigen WC-Spülern erfolgt üblicher Weise durch die Penetration von Spülwasser durch Öffnungen im WC-Spüler, wobei die Wirkstoffsubstanzen angelöst und beim Austritt des Spülwassers durch entsprechende Austrittsöffnungen aus dem WC-Spüler ausgetragen und fortgeschwemmt werden. Je nach Anordnung des WC-Spülers in der Toilette wird dieser durch die häufig lokal sehr unterschiedlichen Strömungsverhältnisse des Spülwasseraustritts aus dem Beckenrand der Toilette unterschiedlich stark durchströmt, wodurch sich nur eine diffuse Abgabe der Wirkstoffe realisieren lässt.

Üblicherweise wird der Spülwasserstrom wie eingangs dargestellt durch das Einbringen eines WC-Spülers beeinflusst. Durch die geänderten Strömungsbedingungen kann es zu einem deutlich geänderten Abspülverhalten der Toilette kommen. Häufig wird der Spülwasserstrom in derart beeinflusst, dass Spritzwasser aus dem Toilettenbecken nach oben gespritzt wird, so dass Spülwasser aus dem Toilettenbecken austritt oder bei der Benutzung der Toilette in Berührung mit dem Benutzer kommen kann, was regelmäßig als unangenehm empfunden wird.

Des weiteren wird durch eine gezielte Strömungsführung in den Toiletten versucht die verwendeten Spülwassermengen bei gleich bleibendem oder verbessertem Abspülverhalten weiter zu reduzieren, so dass ein Eingriff in die Spülwasserströmung bei derart optimierten Toiletten einen noch weitaus größeren Einfluss auf das Abspülverhalten hat.

Es wäre somit wünschenswert über einen WC-Spüler zur Freisetzung von Wirkstoffen in ein Toilettenbecken zu verfügen, die eine vom Spülvorgang der Toilette unabhängige Dosierung von Wirkstoffen in das Toilettenbecken realisiert.

Ein derartiger WC-Spüler ist beispielsweise aus JP01097423A bekannt, welcher aus einer handbetätigten Aerosoldose besteht, die mittels eines Halters am Rand eines WCs angeordnet ist, wobei der Sprühstrahl der Aerosoldose in das Innere des Toilettenbeckens gerichtet ist. Ein ähnliches Konzept offenbart auch US4670916A, wobei die Auslösung des Sprühstrahls aus einem Aerosolbehälter mittels einer mechanischen Kopplung durch das Aufsitzen eines Benutzers auf die Toilettenbrille bewirkt ist. Schließlich ist aus US3953902A ein Abgabesystem für einen Wasserkasten eines WCs bekannt, bei dem ein Vorratsbehälter mit Reinigungsflüssigkeit am äußeren Rand des Wasserkasten positioniert ist und der über einen Bügel, in dem Leitungen zum Transport der Reinigungsflüssigkeit aus dem Vorratsbehälter in den Wasserkasten angeordnet sind, mit dem Wasserkasten in Verbindung steht.

Aufgabe der Erfindung ist es, eine elektrisch betriebene Abgabevorrichtung, insbesondere einen WC-Spüler, mit einem möglichst geringen Energieverbrauch bzw. einer möglichst lange Batterielebensdauer zu realisieren.

### Aufgabe der Erfindung

Die Aufgabe wird mit einer Abgabevorrichtung - insbesondere einem WC-Spüler - gemäß den Merkmalen des Anspruchs 1 gelöst.

Die erfindungsgemäße Abgabevorrichtung - insbesondere ein WC-Spüler zur Abgabe wenigstens einer Zubereitung in das Innere eines Toilettenbeckens - umfasst ein Dosiergerät, mindestens einen mit dem Dosiergerät koppelbarer Behälter zur Bevorratung wenigstens einer Zubereitung, ein Abgabeelement zur Abgabe von Zubereitung, wobei das Abgabeelement über eine Leitung kommunizierend mit dem Behälter verbunden ist und der Boden des Behälters in Schwerkraftrichtung oberhalb der Abgabeöffnung des Abgabeelements angeordnet ist, so dass zwischen dem Behälterboden und der Abgabeöffnung des Abgabeelement eine Höhendifferenz Δh ausgebildet ist, wobei im gekoppelten Zustand von Behälter und Dosiergerät die Leitung zumindest abschnittsweise in Schwerkraftrichtung oberhalb des Füllstandsspiegels der Zubereitung verläuft, so dass in Fließrichtung der Zubereitung durch die Leitung entgegen der Schwerkraftrichtung ein Höhenunterschied von ΔH ausgebildet ist, am Dosiergerät ein mit der Leitung kommunizierend verbundener Dorn angeordnet ist, der mit dem koppelbaren Behälter in der Art zusammenwirkt, dass beim Koppeln des Behälters mit dem Dosiergerät der Dorn ein Volumen Δv an Zubereitung im Behälter verdrängt, wodurch ein Druck Δp im Behälter erzeugt wird, der die Zubereitung über den Höhenunterschied ΔH hinweg in die Leitung befördert. Der erfindungsgemäße WC-Spüler besteht aus verschiedenen Bauelementen die ihrerseits wiederum zu Baugruppen zusammengefasst sein können. Die Bauelemente des WC-Spülers umfassen wenigstens ein Abgabeelement, eine Steuereinheit, eine Sensoreinheit, eine Energiequelle, einen Behälter, ein Befestigungsmittel und eine Zubereitung. Die Bauelemente Abgabeelement, Steuereinheit, Sensoreinheit und Energiequelle können in einer bevorzugten Ausführungsform der Erfindung zu der Baugruppe "Dosiergerät" zusammengefasst sein. Die Bauelemente und Baugruppen werden nachfolgend beschrieben.

### Dosiergerät.

In dem Dosiergerät ist die zum Betrieb des WC-Spülers notwendige Energiequelle, eine Steuereinheit, eine Sensoreinheit sowie wenigstens ein Abgabeelement integriert.

Vorzugsweise besteht das Dosiergerät aus einem spritzwassergeschützten Gehäuse, dass das Eindringen von Spritzwasser, wie es bei der Verwendung des erfindungsgemäßen WC-Spülers in einem Toilettenbecken auftreten kann, in das Innere des Dosiergeräts verhindert.

Ferner ist es bevorzugt, dass das Dosiergerät am äußeren Rand des Toilettenbeckens angeordnet ist, wodurch zum einen ein Schutz vor Spritzwassereinfluss und zum anderen eine konveniente Bedienung des Dosiergeräts ermöglicht ist. Ferner ragt das Dosiergerät - bis auf das Abgabeelement - nicht ins Innere der Toilette wodurch durch die außenrandseitige Anordnung die nutzbare Querschnittsfläche des Toilettenbeckens praktisch nicht verringert wird.

Da die zu dosierenden Zubereitungen je nach beabsichtigtem Verwendungszweck einen pH-Wert zwischen 2 und 12 aufweisen können, sollten alle Komponenten des WC-Spülers, die in Kontakt mit den Zubereitungen kommen, eine entsprechende Säure- und/oder Alkaliresistenz aufweisen. Ferner sollten die diese Komponenten durch eine geeignete Materialauswahl weitestgehend chemisch inert, beispielsweise gegen nichtionische Tenside, Enzyme und/oder Duftstoffe sein

Besonders vorteilhaft ist es, die elektrischen Komponenten des erfindungsgemäßen WC-Spülers wie beispielsweise die Energiequelle, die Steuereinheit, die Sensoreinheit separat oder gemeinsam miteinander in derart zu vergießen, dass das Dosiergerät im Wesentlichen wasserdicht, das Dosiergerät also auch bei vollständigem Umschluss mit Flüssigkeit funktionsfähig ist. Als Vergussmaterialien können beispielsweise mehrkomponentige Epoxyd- , und Acrylat-Vergußmassen wie Methacrylatester, Urethan-Metha und Cyanacrylate oder Zweikomponenten-Materialien mit Polyurethanen, Silikonen, Epoxydharzen verwendet werden.

Ein wesentlicher Vorteil der Erfindung ist in der Trennung des WC-Spülers in ein Dosiergerät und in ein mit dem Dosiergerät koppelbaren Behälter zu sehen, wodurch der WC-Spüler flexibel für die unterschiedlichsten Anwendungsfälle verwendet und auf einfache Weise angepasst werden kann.

In einer bevorzugten Ausgestaltung der Erfindung entspricht die Anzahl der am Dosiergerät ausgebildeten Dorne der Anzahl der Kammern des Behälters.

In einer weiteren möglichen Ausführungsform sind eine Mehrzahl der Dorne mit einer Leitung verbunden. Dies bedeutet, dass wenigstens Zubereitungen aus zwei unterschiedlichen Kammern des Behälters über eine Leitung geführt werden. Selbstverständlich ist es auch möglich, das alle Dorne mit einer einzigen Leitung verbunden sind.

Um ungewollte Vermengung von unterschiedlichen Zubereitungen in einer Leitung zu verhindern ist es von Vorteil, dass bei einer Mehrzahl von Dornen jeder der Dorne mit einer separaten Leitung verbunden ist.

In einer vorteilhaften Weiterentwicklung der Erfindung ist jede Leitung mit einem separaten Abgabeelement verbunden. Hierdurch kann jede Zubereitung - oder Zubereitungsmischung - separat abgegeben werden.

Alternativ ist es auch möglich, eine Mehrzahl der Leitungen mit einem Abgabeelement zu verbinden, wodurch sich die Anzahl der Abgabeelemente reduzieren lässt.

### Abqabeelemente

Als Abgabeelemente werden jegliche Art von Vorrichtungen bezeichnet, die geeignet sind, eine Zubereitung an die Umgebung der Dosiergerät abzugeben.

Die Abgabeelemente können beispielsweise ausgewählt sein aus der Gruppe der Düsen, Ventile, Sprühköpfe, Tropfendosierern, Schaumsprühköpfe, Piezo-Elemente, porösen Elemente, Dochtsysteme, Kapillarsysteme, Vernebler, Ultraschallvernebler, lonisierungsvernebler usw..

Zur Abgabe von Wirkstoffen in die Toilette bzw. auf die innenseitigen Toilettenbeckenoberflächen sind insbesondere elektrisch steuerbare Düsen, Ventile, Sprühköpfe, Tropfendosierer, Schaumsprühköpfe, Piezo-Elemente und dergleichen geeignet.

Zur Abgabe von Wirkstoffzubereitung in die Luft eignen sich insbesondere elektrisch steuerbare Düsen, Ventile, Zerstäuber, Sprühköpfe, Piezoelemente, gesinterte Platten, poröse Elemente, Dochtsysteme und dergleichen.

Die Abgabeelemente können gleiche oder verschiedene Sprühkegelformen bei der Abgabe der Zubereitungen aufweisen. So ist es beispielsweise denkbar, dass ein Abgabeelement einen Strahl mit einer eher punktförmigen Applikationsfläche, während ein anderes Abgabeelement ein flächiges Applikationsfeld erzeugt. Selbstverständlich sind diverse Kombinationen verschiedenster Sprühkegelformen denkbar.

Insbesondere kann das Abgabeelement derart beweglich am WC-Spüler angeordnet sein, dass der Benutzer den durch das Abgabeelement erzeugbaren Sprühkegel auf ein gewünschtes Applikationsfeld ausrichten kann. Auch kann das Abgabeelement über Mittel verfügen, die eine Einstellung der Sprühkegelform erlauben.

Das Abgabeelement kann des Weiteren Mittel zur elektrostatischen Aufladung von Wirkstofftröpfchen vorsehen, wodurch die Benetzung, Anhaftung und/oder Verteilung des Wirkstoffs auf einer Oberfläche und/oder in der Luft verbessert wird.

Die Abgabeelemente können insbesondere in derart konfiguriert sein, dass ein oder mehrere Wirkstoffe in unterschiedliche Richtungen voneinander abgegeben werden. In nachfolgender Tabelle sind exemplarisch, jedoch nicht abschließend, einige mögliche Konfigurationen bezüglich der Abgaberichtung aufgelistet.

| **Abgaberichtung A** | **Abgaberichtung B** |
|---|---|
| Duftstoffabgabe in das Toilettenbecken | Duftstoffabgabe in die Umgebung |
| Reinigungsmittelabgabe in das Toilettenbecken | Reinigungsmittelabgabe unter den Rand der Toilette /Während des Spülens oder außerhalb des Spülvorgangs |
| Reinigungsmittelabgabe in das Toilettenbecken | Duftstoffabgabe in die Umgebung |

Selbstverständlich ist auch jede weitere, beliebige Kombination der in obiger Tabelle aufgeführten Konfigurationen möglich.

Es ist des Weiteren von Vorteil, das Abgabeelement beweglich am Bügel des WC-Spülers anzuordnen. Hierdurch kann das Abgabeelement und der Sprühkegel der Zubereitung vom Benutzer gezielt ausgerichtet werden um ein definiertes Applikationsfeld in oder an der Toilette mit Zubereitung zu benetzen.

Das bzw. die Abgabeelemente sind in vorteilhafter Weise derart konfiguriert, dass eine definierte Abgabemenge wenigstens einer Wirkstoffzubereitung unabhängig von der Positionierung des WC-Spülers am Toilettenbecken gerichtet und definiert in das Innere eines Toilettenbeckens appliziert wird. Vorteile einer derartigen Ausgestaltung sind u.a. die spezifischere Exposition von Toilettenbeckenoberflächen mit einem oder mehreren Wirkstoffen, wobei unterschiedliche Oberflächen mit voneinander verschiedenen Wirkstoffen behandelt werden können. Beispielsweise kann bei einem Flachspüler die Pfanne mit einem Wirkstoff zur Verminderungen von Anhaftungen benetzt werden, während auf die trichterförmig von der Pfanne zum Rand der Toilette hin verlaufenden Wände ein Wirkstoff zu Verminderung von Kalkablagerungen appliziert wird.

In einer weiteren, bevorzugten Ausführung der Erfindung erzeugt die Steuereinheit ein Steuersignal zur Freisetzung von Wirkstoffzubereitung, wenn eine Spülwasserauslösung erfolgt und ein Steuersignal zur Beendigung der Wirkstofffreisetzung, wenn die Durchströmung des Toilettenbeckens mit Spülwasser beendet ist.

In einer vorteilhaften Weiterentwicklung des erfindungsgemäßen WC-Spülers stammen die erste Abgabemenge und wenigstens die zweite Abgabemenge von gleichen oder unterschiedlichen Wirkstoffzubereitungen.

Gemäß einer weiteren, zu bevorzugenden Ausführung, wird die erste Abgabemenge und wenigstens die zweite Abgabemenge zu voneinander unterschiedlichen Zeitpunkten freigesetzt.

### Steuereinheit

Eine Steuereinheit im Sinne dieser Anmeldung ist eine Vorrichtung, die geeignet ist, das Transportieren von Zubereitung, Energie und/oder Information zu beeinflussen.

Insbesondere kann es sich bei der Steuereinheit um einen programmierbaren Mikroprozessor handeln. In einer besonders bevorzugten Ausführungsform der Erfindung ist auf dem Mikroprozessor eine Mehrzahl von Dosierprogrammen gespeichert, die entsprechend dem an dem WC-Spüler gekoppelten Behälter auswählbar und ausführbar sind. Selbstverständlich ist es ebenfalls denkbar, dass die Dosierprogramme manuell vom Benutzer abrufbar sind.

Die Steuereinheit ist bevorzugt auch der nach Außen gerichteten Seite des Toilettenbeckens angeordnet, von wo aus sie durch den Benutzer auf einfache weise bedient werden kann, insbesondere wenn der Benutzer auf der Toilette sitzt.

Die Steuereinheit kann in einer besonders bevorzugten Ausgestaltung der Erfindung ein Dosierprogramm zum Einbringen von wenigstens zwei voneinander unterschiedlichen Wirkstoffzubereitungen in ein Toilettenbecken oder in die Umgebung des Toilettenbeckens umfassen, bei dem an zumindest zwei aufeinander folgenden Zeitpunkten t₁ und t₂ wenigstens zwei voneinander unterschiedliche Wirkstoffzubereitungen freigesetzt werden, wobei wenigstens eine Wirkstoffzubereitung in den Innenraum eines Toilettenbeckens eingebracht wird.

Ein wesentlicher Vorteil eines derartigen Dosierprogramms ist u.a. eine optimierte Reinigungsleistung durch genauste Steuerung möglicher chemischer Reaktionen durch eine entsprechend zeitversetzte Freigabe der entsprechenden Zubereitung oder Zubereitungen, von denen einige, jedoch nicht abschließende Beispiele in der nachfolgenden Tabelle aufgeführt sind.

| t₁ | t₂ | Vorteil |
|---|---|---|
| Reiniger in Toilettenbecken beim Spülvorgang | Duftstoff in Toilettenbecken nach dem Spülgang | Optimierte Duftstoffentfaltung, da Duftstoff nach dem Spülgang in das Toilettenbecken freigesetzt wird und so nicht mit dem Spülwasser weggespült wird. Duftstoff wird nicht durch Reinigerzubereitung "zersetzt". |
| Duftstoff in Toilettenbecken unmittelbar vor Benutzung | Reiniger in Toilettenbecken beim Spülvorgang | Optimierte Duftstoffentfaltung, da Duftstoff vor dem Spülgang in das Toilettenbecken freigesetzt wird und so nicht mit dem Spülwasser weggespült wird. Duftstoff wird nicht durch Reinigerzubereitung "zersetzt". |
| Reiniger A in Toilettenbecken unmittelbar vor Benutzung | Reiniger B in Toilettenbecken beim Spülvorgang | Reiniger A kann Anhaftungen im Toilettenbecken verhindern, indem ein Schutzfilm aus Reiniger A unmittelbar vor Benutzung der Toilette im Toilettenbecken aufgebracht wird, der dann während des Abspülvorgangs von Reiniger B wieder von der Toilettenoberfläche gespült wird. |

Ein weiterer Vorteil ist darin zu sehen, dass auch eine gesteuerte Freisetzung eines oder mehrer unterschiedlicher Duftstoffe realisierbar ist, die eine Habituation des Geruchssinns zumindest vermindern. Hierzu kann eine aus dem Stand der Technik bekannte Verfahrensweise des Taktens und der impulsartigen Abgabe von Duftstoff verwendet werden. Ferner kann eine Habituation auch durch eine Abgabe von aufeinander folgenden, voneinander unterschiedlichen Duftstoffen vermindert werden.

Es ist auch denkbar, dass der WC-Spüler vor oder während des Abspülvorgangs einen Entschäumer in das Toilettenbecken dosiert. Häufig bewirkt eine zu starke Schaumbildung vor oder während des Abspülvorgangs ein Aufschwimmen von Toilettenpapier auf diesem Schaum, so dass das Toilettenpapier nicht ordnungsgemäß mit dem Spülwasser fortgespült wird, sondern noch nach Beendigung des Abspülvorgangs im Toilettenbecken schwimmt. Dies wird durch Verbraucher regelmäßig als unansehnlich empfunden. Durch das Zudosieren des Entschäumers vor oder während des Abspülvorgangs kann ein übermäßiges Aufschäumen verhindert und ein sicherer Abtransport des Toilettenpapiers gewährleistet werden. Zusätzlich oder alternativ zum Entschäumer können auch zellstoffauflösende Substanzen zudosiert werden.

In einer weiteren, vorteilhaften Ausgestaltung der Erfindung sind das Abgabeelement und wenigstens die erste Zubereitung derart konfiguriert, dass bei der Freisetzung der Zubereitung in die Umgebung ein Schaum gebildet wird.

Die Schaumbildung weist mehrere mögliche Vorteile auf. Zum einen kann ein Schaum Schlechtgerüche besonders gut durch seine Poren- und Zellenstruktur einschließen und minimieren. Zum anderen kann der Schaum auch als sog. "Anti-Caking" Belag auf die Oberfläche des Toilettenbeckens aufgebracht werden um Anhaftungen von Stoffwechselausscheidungsprodukten an diesen Oberflächen zu reduzieren.

### Sensoreinheit

Die Sensoreinheit kann einen oder mehrere aktive und/oder passive Sensoren zur qualitativen und/oder quantitativen Erfassung mechanischer, elektrischer, physikalischer und/oder chemischer Größen umfassen, die als Steuersignale an die Steuereinheit geleitet werden.

Insbesondere können die Sensoren der Sensoreinheit aus der Gruppe der Zeitgeber, Infrarotsensoren, Helligkeitssensoren, Temperatursensoren, Bewegungssensoren, Dehnungssensoren, Drehzahlsensoren, Näherungssensoren, Durchflusssensoren, Farbsensoren, Gassensoren, Vibrationssensoren, Drucksensoren, Leitfähigkeitssensoren, Trübungssensoren, Schallwechseldrucksensoren, "Lab-on-a-Chip"-Sensoren, Kraftsensoren, Beschleunigungssensoren, Neigungssensoren, pH-Wert-Sensoren, Feuchtigkeitssensoren, Magnetfeldsensoren, RFID-Sensoren, Magnetfeldsensoren, Hall-Sensoren, Bio-Chips, Geruchssensoren, Schwefelwasserstoffsensoren und/oder MEMS-Sensoren ausgewählt sein.

Insbesondere kann ein Vibrationssensor zur Aufnahme von Körperschall an einem Toilettenbecken konfiguriert sein.

Die Sensoreinheit kann in ihrer einfachsten denkbaren Ausführungsform auch als ein Kipp-, Druck- oder Tastschalter ausgeführt sein.

In einer weitere, bevorzugten Ausführungsform der Erfindung ist der Sensor in derart konfiguriert, dass die Erfassung eines Spülvorganges ohne wesentliche Beeinflussung der Strömungsverhältnisse in einem Toilettenbecken realisiert ist. Beispielsweise können hierzu Ultraschallsensoren verwendet werden.

Ferner ist es vorteilhaft, dass ein Dosiervorgang, zu dem eine definierte Menge einer Zubereitung abgegeben wird, weniger als 20 Sekunden, bevorzugt weniger als 10 Sekunden, insbesondere bevorzugt weniger als 5 Sekunden dauert. Durch ein möglichst kurzes Dosierintervall in dem eine Zubereitung an die Umgebung abgegeben wird, kann das Dosiergerät zügig für das nächste Dosierintervall zur Verfügung stehen und so auch bei einer andauernden Benutzung einer Toilette eine effektive Abgabe an Zubereitung sicherstellen.

### Energiequelle

Im Sinne dieser Anmeldung wird als Energiequelle ein Bauelement der Dosiergerät verstanden, welches zweckmäßig ist, eine zum autarken Betrieb der Dosiergerät geeignete Energie bereit zu stellen.

Vorzugsweise stellt die Energiequelle elektrische Energie zur Verfügung. Bei der Energiequelle kann es sich beispielsweise um eine Batterie, ein Netzgerät, Solarzellen oder dergleichen handeln.

Es ist auch denkbar, die zum Betrieb des Dosiergeräts notwendige elektrische Energie drahtlos mittels Radiowellen von einem entsprechenden Sender an einen entsprechenden Empfänger in das Gerät zu übertragen.

Besonders vorteilhaft ist es, die Energiequelle austauschbar auszuführen, zum Beispiel in Form einer auswechselbaren Batterie.

### Behälter

Unter einem Behälter im Sinne dieser Anmeldung wird ein Packmittel verstanden, das dazu geeignet ist, Zubereitungen zu umhüllen oder zusammenzuhalten und das zur Abgabe der Zubereitung an das Dosiergerät koppelbar ist.

Besonders bevorzugt ist eine Anordnung, bei der zwei Behälter vorgesehen sind, die, weiter bevorzugt, voneinander separiert sind und jeweils ein Wirkstofffluid enthalten. Es kann aber auch mehrere Vorratsbehälter für mehrere Wirkstofffluide geben. Die Vorratsbehälter sind voneinander separiert, um eine vorzeitige Mischung der Wirkstofffluide zu unterbinden. Sie können körperlich separat oder als separate Abteile in einem zusammenhängenden Körper ausgebildet sein.

Der Behälter weist üblicherweise ein Füllvolumen von <5.000 ml, insbesondere <1.000 ml, bevorzugt <500ml, besonders bevorzugt <250 ml, ganz besonders bevorzugt < 50 ml auf. Die Erfindung ist insbesondere geeignet für formstabile Behältnisse wie Becher, Dosen, Kartuschen, Patronen, Flaschen, Kanister, Kannen, Schachteln, Trommeln.

Insbesondere kann ein Behälter auch mehrere Kammern umfassen, die mit voneinander verschiedenen Zusammensetzungen befüllbar sind. Auch ist es denkbar, dass eine Behältermehrzahl zu einer Einheit, beispielsweise zu einer Patrone, angeordnet wird.

Beispiele für mögliche Kombinationen von Behältern bzw. Kammern mit den entsprechenden Zubereitungen sind für einige Anwendungsfälle in folgender Tabelle beispielhaft zusammengestellt.

| **Behälter A** | **Behälter B** | **Behälter C** |
|---|---|---|
| Reinigungsmittel | | |
| Reinigungsmittel | Duftstoff | |
| Reinigungsmittel A | Reinigungsmittel B | |
| Reinigungsmittel A | Reinigungsmittel B | Duftstoff |

In einer besonders bevorzugten Ausbildung der Erfindung ist die Auslassöffnung des Behälters entgegen der Schwerkraftrichtung am Kopf des Behälters ausgebildet, so dass in der Gebrauchs- und Kopplungsstellung des Behälters schwerkraftbewirkt kein Ausfluss aus der Auslassöffnung erfolgen kann. Die kopfseitige Anordnung der Auslassöffnung hat des Weiteren den Vorteil, dass in der Gebrauchsstellung keine Flüssigkeitssäule über der Öffnung ansteht, wodurch eine einfachere und sicherere Abdichtung der Auslassöffnung gegenüber dem Dosiergerät realisiert werden kann.

Vorteilhafter Weise ist der mit dem WC-Spüler koppelbare Behälter mit einem Verschlussmittel verschlossen ist.

Insbesondere wirkt das Verschlussmittel derart mit dem Dorn des Dosiergeräts zusammen, dass eine Dichtung zwischen Dorn und Verschlussmittel beim Koppeln von Dosiergerät und Behälter ausgebildet wird.

Als Dichtung im Sinne dieser Anmeldung werden Elemente bezeichnet, die die Aufgabe haben, ungewollte Stoffübergänge, einschließlich Druckausgleich, von einem Raum in einen anderen zu verhindern bzw. zu begrenzen.

Bei der Dichtung kann es sich insbesondere um eine rotatorische und/oder eine translatorische Dichtung handeln.

Die Dichtung kann insbesondere ausgewählt sein aus der Gruppe der Radialwellendichtringe, Labyrinthdichtungen, Gleitringdichtungen, Stopfbuchsen, Kolbenringen, Faltenbalge, Bürstendichtungen, Axialwellendichtringe und/oder Drehdurchführungen.

Des Weiteren ist es bevorzugt, dass die Dichtung zwischen Dorn und Verschlussmittel beim Koppeln von Dosiergerät und Behälter derart ausgebildet ist, dass der beim Koppeln entstehende Überdruck Δp nicht über die Dichtung aus dem Behälter entweicht.

In einer weiteren, bevorzugten Ausführungsform der Erfindung, weist der Behälter ein RFID-Etikett auf, dass zumindest Informationen über den Inhalt des Behälters beinhaltet und das durch die Sensoreinheit auslesbar ist.

Diese Informationen können verwendet werden, um ein in der Steuereinheit gespeichertes Dosierprogramm auszuwählen. Hierdurch kann sichergestellt werden, dass stets ein für eine bestimmte Zubereitung optimales Dosierprogramm verwendet wird. Es kann auch vorgesehen sein, dass bei nicht Vorhandensein eines RFID-Labels oder bei einem RFID-Label mit einer falschen oder fehlerhaften Kennung, keine Dosierung durch die Dosiergerät erfolgt und statt dessen ein optisches oder akustisches Signal erzeugt wird, dass den Benutzer auf den vorliegenden Fehler hinweist.

Um einen Fehlgebrauch der Behälter auszuschließen, können die Behälter auch strukturelle Elemente aufweisen, die mit korrespondierenden Elementen des Dosiergeräts nach dem Schlüssel-Schloss-Prinzip zusammenwirken, so dass beispielsweise nur Behälter eines bestimmten Typs an das Dosiergerät koppelbar sind. Ferner ist es durch diese Ausgestaltung möglich, dass Informationen über den an das Dosiergerät gekoppelten Behälter an die Steuereinheit übertragen werden, wodurch eine auf den Inhalt des dementsprechenden Behälters abgestimmte Steuerung der Dosiergerät erfolgen kann.

In einer weiteren Ausgestaltung der Erfindung, kann der Behälter unter Druck stehen. Dies ist insbesondere von Vorteil, wenn die Zubereitung versprüht oder abgegeben werden soll, ohne dass eine Zwischenschaltung einer Pumpe notwendig ist. In diesem Fall kann die Abgabe der Zubereitung beispielsweise durch ein Stellventil gesteuert bzw. reguliert werden, dass in Wirkverbindung mit der Steuereinheit steht. Diese Ausführung hat den weiteren Vorteil, dass keine Energie für den Transport der Zubereitung von der Energiequelle bereit gestellt werden muss, womit die Energiequelle entweder kleiner dimensioniert werden kann oder eine längere Lebenserwartung aufweisen wird.

### Befestigungsmittel

Der WC-Spüler umfasst des Weiteren Befestigungsmittel, um den WC-Spüler am Toilettenbecken zu fixieren. Die Befestigungsmittel können beispielsweise als Saugnapf, Klebeband, Bügel oder dergleichen ausgebildet sein.

Die Befestigung des WC-Spülers kann alternativ auch am Spülkasten der Toilette, der Toilettenbrille oder am Toilettendeckel erfolgen. Hierzu können die im Stand der Technik hinlänglich bekannten Befestigungsmittel verwendet werden.

### Zubereitungen

Zubereitungen im Sinne dieser Anmeldungen sind Zusammensetzungen, die wenigstens eine Substanz aus der Gruppe der Reinigungsmittel und/oder Duftstoffe enthalten.

Gemäß einer weiteren, bevorzugten Ausgestaltung der Erfindung, umfassen die Zubereitungen Substanzen zur Modifikation von Oberflächen, insbesondere von keramischen Oberflächen.

Erfindungsgemäß geeignete Zubereitungen sind beispielsweise Duftphasen, insbesondere parfümierte Duftphasen. Solche Duftphasen enthalten üblicherweise mindestens einen Duftstoff, vorzugsweise Parfümöl, mindestens ein Tensid oder einen Emulgator und Wasser sowie ggf. weitere Inhaltsstoffe wie Konservierungsmittel, Verdickungsmittel, Komplexbildner, Farbstoffe, weitere Tenside oder Emulgatoren, Stabilisatoren, Kalklöser etc.

Erfindungsgemäß ebenso geeignet als Zubereitungen sind Bleichphasen, insbesondere chlorhaltige Bleichphasen, vorzugsweise Bleichphasen auf Basis von Hypochlorit, wobei die Bleichphasen üblicherweise neben dem eigentlichen Bleichmittel und Wasser ggf. weitere Inhaltsstoffe wie Verdickungsmittel, Tenside oder Emulgatoren, Neutralisierungsmittel, Farbstoffe, Duftstoffe etc. enthalten können.

Weitere erfindungsgemäß geeignete Zubereitungen sind kalklösende Wirkstoffphasen, vorzugsweise saure kalklösende Wirkstoffphasen. Solche kalklösende Wirkstoffphasen können neben dem eigentlichen Kalklöser - vorzugsweise handelt es sich hierbei um eine organische oder anorganische Säure - und Wasser ggf. weitere Inhaltsstoffe wie Tenside oder Emulgatoren, Verdickungsmittel, Duftstoffe, Konservierungsmittel etc. enthalten.

Gleichermaßen ist es möglich, als Zubereitungen hochkonzentrierte Tensidphasen, sogenannte "Schaumbooster", einzusetzen. Solche hochkonzentrierten Tensidphasen können neben den Tensiden auch noch weitere, übliche Inhaltsstoffe enthalten. Derartige

Schaumbooster sind insbesondere von Vorteil zur Vorbehandlung des Toilettenbeckens mit einem Schaumteppich, um beispielsweise ein Anhaften von Stoffwechselausscheidungsprodukten auf der Toilettenoberfläche zu verhindern bzw. zu reduzieren und/oder eine Kapselung von Schlechtgerüchen zu bewirken.

Erfindungsgemäß ebenfalls geeignet sind Zubereitungen mit antibakterieller und/oder fungizider und/oder antiviraler Aktivstoffphase, wobei die Aktivstoffphase neben dem antibakteriell und/oder fungizid und/oder antiviral wirkenden Aktivstoff und Wasser ggf. weitere Inhaltsstoffe, wie zum Beispiel Tenside oder Emulgatoren, Verdickungsmittel, Duftstoffe, Konservierungsmittel etc., enthalten kann.

Weiter ist es möglich, dass es sich bei den Zubereitungen um enzymhaltige Aktivstoffphasen handelt. Solche enzymhaltigen Aktivstoffphasen können neben Enzym(en) und Wasser ggf. weitere Inhaltsstoffe wie Tenside oder Emulgatoren, Verdickungsmittel, Duftstoffe, Konservierungsmitteln etc., enthalten.

Gleichermaßen ist es möglich, dass es sich bei den erfindungsgemäß eingesetzten Zubereitungen um absorbierende, insbesondere geruchsabsorbierende Wirkstoffphasen handelt. Diese können neben dem Absorptionsmittel, insbesondere Geruchsabsorptionsmittel, und Wasser ggf. weitere Inhaltsstoffe wie Tenside oder Emulgatoren, Verdickungsmittel, Duftstoffe, Konservierungsmittel etc enthalten.

Der erfindungsgemäße WC-Spüler bietet gemäß einer besonderen Ausführungsform die Möglichkeit, in den Vorratsbehältern Kombinationen unterschiedlicher Zubereitungen einzusetzen, wobei gemäß einer bevorzugten Ausführungsform einer der Vorratsbehälter eine Duftphase, insbesondere wie zuvor definiert, enthält.

Beispiele für einzusetzende Zubereitungskombinationen sind parfümierte Duftphase kombiniert mit Chlorbleiche (miteinander zusammen nicht lagerstabil), parfümierte Duftphase mit hochkonzentrierter Tensidphase (Schaumbooster), Duftphase mit kalklösender, saurer Wirkstoffphase, Duftphase mit antibakterieller Wirkstoffphase, unterschiedliche Säure-Systeme, Duftphase kombiniert mit enzymhaltiger Wirkstoffphase, parfümierte Säurephase kombiniert mit wasserfärbender Phase, Duftphase mit geruchsabsorbierender Phase, parfümierte Säurephase mit Aktivsauerstoff, parfümierte Säurephase mit Wirkstoffphase, mit Polyacrylat verdickt etc.

Von besonderem Interesse sind dabei zähflüssige bis gelartige Wirkstofffluide mit Viskositäten im Bereich einiger tausend mPas, insbesondere von 200 bis 5000 mPas, vorzugsweise 500 bis 3500 mPas (gemessen mit RotoVisko LVTV II, Spindel 31, 5 U/min, 20 °C).

In einer weiteren, bevorzugten Ausgestaltung der Erfindung weisen die Zubereitungen eine Viskosität kleiner als 2000 mPas, insbesondere kleiner 1000 mPas, (gemessen mit RotoVisko LVTV II, Spindel 31, 5 U/min, 20 °C) auf. Derartig dünnflüssige bis wässrige Zubereitungen eignen sich insbesondere wenn die Zubereitung im oder am Toilettenbecken versprüht werden soll.

Durch die Verwendung von niedrigviskosen Wirkstoffzubereitungen kann in Verbindung mit dem erfindungsgemäßen WC-Spüler eine wesentlich schnellere und genauere Dosierung bewirkt und auf die Verwendung von Verdickungssystemen verzichtet werden. Ferner können Wirkstoffsysteme zum Einsatz kommen, die nur mit niedrigen Viskositäten darstellbar sind z.B. auf der Basis von Chlor, HCl, ect..

### Anwendungsbeispiele

Neben der Anwendung als WC-Spüler zur Abgabe wenigstens einer Zubereitung in das Innere eines Toilettenbeckens ist es auch denkbar, die offenbarte und beanspruchte Vorrichtung zur Abgabe von Zubereitungen beispielsweise zum Einbringen einer Zubereitung in ein wasserführendes Haushaltsgerät wie z.B. einer Waschmaschine, Geschirrspülmaschine oder Wäschetrockner zu verwenden. Die Anmeldung ist daher nicht auf den Anwendungsfall des WC-Spülers in einer Toilette, der hier zu Verdeutlichung der Erfindung exemplarisch beschrieben wurde, beschränkt.

Im Folgenden wird die Erfindung anhand einer lediglich Ausführungsbeispiele darstellenden Zeichnung näher erläutert. Dabei werden auch besonders bevorzugte Ausgestaltungen und besonders bevorzugte Kombinationen von Merkmalen im Einzelnen weiter beschrieben.

Es zeigt:
- Figur 1: WC-Spüler mit einem noch nicht mit dem WC-Spüler gekoppelten Behälter
- Figur 2: WC-Spüler mit einem Behälter im Kopplungsvorgang
- Figur 3: WC-Spüler mit einem gekoppelten Behälter
- Figur 4: Verschlussmittel des Behälters

Figur 1 zeigt einen WC-Spüler 1 mit einem noch nicht mit dem WC-Spüler 1 gekoppelten Behälter 3.

Der WC-Spüler 1 weist ein an der nach außen gerichteten Seite des Toilettenbeckens 8 positioniertes Dosiergerät 2 auf, welches über eine Leitung 9 mit dem ins Innere des Toilettenbeckens gerichteten Abgabeelement 6 kommunizierend verbunden ist.

Der eine Zubereitung 4 beinhaltende Behälter 3 kann über den am Dosiergerät 2 ausgebildeten Dorn 15 mit dem Dosiergerät 2 bzw. der Leitung 9 kommunizierend verbunden werden. Die Leitung 9 ist im mit dem Behälter 3 ungekoppelten Zustand nicht mit Zubereitung 4 gefüllt. Insbesondere ist die Leitung 9 beim erstmaligen Koppeln eines Behälters 3 an das Dosiergerät 2 bzw. Leitung 9 ungefüllt.

Der Behälter 3 ist insbesondere aus einem formstabilen Kunststoff gebildet. Ferner weist der Behälter 2 auf der der Schwerkraftrichtung entgegen gesetzten Seite (Kopfseite) wenigstens eine Abgabeöffnung 16 auf, aus der Zubereitung 4 aus dem Behälter 3 dem Dosiergerät 2 bzw. der Leitung 9 zugeführt werden kann.

Wie aus Figur 1 zu erkennen, ist das Volumen des Behälters 3 im ungeöffneten Zustand fast vollständig mit Zubereitung 4 gefüllt. Der Befüllungsgrad des Behälters 3 mit Zubereitung 4 ist bevorzugt größer 85%, insbesondere bevorzugt größer 90%, ganz besonders bevorzugt 95%.

Nachfolgend wird der Kopplungsvorgang zwischen Behälter 3 und Dosiergerät 2 näher erläutert.

Fig. 2 zeigt die den Behälter zu Beginn des Kopplungsvorgangs. Beim Koppeln des Behälters mit dem Dosiergerät 2 dringt zunächst der Dorn 15 des Dosiergeräts 2 in den Behälter 3 ein und verdrängt dort ein Volumen Δv, das dem Volumen des eindringenden Dorns 15 entspricht. Durch das verdrängte Volumen Δv wird in dem im Wesentlichen formstabilen Behälter 3 ein Druck Δp bewirkt. Die Leitung 9 ist in dieser Kopplungsphase noch nicht mit Zubereitung 4 gefüllt.

Der Dorn 15 und die Abgabeöffnung 16 des Behälters 3 sind derart konfiguriert, dass der Druck Δp beim Koppeln des Dosiergeräts 2 mit dem Behälter 3 zunächst nicht durch den Dorn 15 und/oder die Abgabeöffnung 16 entweichen kann.

Dies kann beispielsweise in der Art realisiert sein, dass eine Öffnung im oberen Bereich des Dorns 15 vorgesehen ist, die kommunizierend mit dem Dosiergerät 2 bzw der Leitung 9 verbunden ist, so dass erst beim Eintauchen dieser Öffnung in den unter Druck stehenden Behälter 3, der Druck aus dem Behälter über die Öffnung entweichen kann.

Die Öffnung 16 des Behälters 3 kann insbesondere durch ein Verschlussmittel verschlossen sein. Beispielhaft ist ein Verschlussmittel 17 in Fig. 4 abgebildet. Das Verschlussmittel 17 sollte durch den Dorn 15 aufstechbar ausgebildet sein. Ferner sollte das Verschlussmittel 17 im aufgestochenen Zustand eine hinreichende Elastizität aufweisen, damit eine möglichst dichte Verbindung zwischen Dorn 15 und Verschlussmittel 17 beim Koppeln von Dosiergerät 2 und Behälter 3 ausgebildet werden kann.

Besonders bevorzugt ist das Verschlussmittel als Silikonkappe oder Silikonventil ausgebildet. Ferner ist es denkbar das Verschlussmittel als Siegelfolie auszubilden.

Zur Erleichterung des Kopplens kann das Verschlussmittel 17 Schwächungslinien 18 oder Schwächungsabschnitte aufweisen, die im Wesentlichen der Kontur des Dorns 15 entsprechen.

Ferner können die Schwächungslinien 18 oder Schwächungsabschnitte am Verschlussmittel 17 derart ausgeformt sein, dass beim Durchstoßen des Verschlussmittels 17 mit dem Dorn 15 eine elastische Dichtlippe 19 ausgeformt wird, die sich an die äußere Mantelfläche des Dorns 15 schmiegt.

Figur 3 zeigt den Behälter 3 und das Dosiergerät 2 im miteinander gekoppelten Zustand, in dem der Boden des Behälters 3 in Schwerkraftrichtung oberhalb der Abgabeöffnung des Abgabeelements 6 angeordnet ist. Zwischen dem Behälterboden und der Abgabeöffnung des Abgabeelements 6 ist somit eine Höhendifferenz Δh ausgebildet.

Ferner kann Figur 3 entnommen werden, dass im gekoppelten Zustand von Behälter 3 und Dosiergerät 2 die Leitung 9 zumindest abschnittsweise in Schwerkraftrichtung oberhalb des Füllstandsspiegel der Zubereitung 4 verläuft, so dass in Fließrichtung der Zubereitung 4 durch die Leitung 9 entgegen der Schwerkraftrichtung (angedeutet durch den Pfeil) ein Höhenunterschied von ΔH ausgebildet ist.

Der Dorn 15 ist nun derart konfiguriert, dass beim Koppeln des Behälters 3 mit dem Dosiergerät 2 der Dorn 15 ein Volumen Δv an Zubereitung im Behälter 3 verdrängt, wodurch ein Druck Δp im Behälter 3 erzeugt wird, der die Zubereitung 4 über den Höhenunterschied ΔH hinweg in die Leitung 9 befördert.

Hierdurch kann die Leitung 9 - insbesondere beim erstmaligen Koppeln eines Behälters an das Dosiergerät 2 bzw. die Leitung 9 - durch den Kopplungsvorgang vollständig mit Zubereitung befüllt werden.

Durch den Höhenunterschied Δh zwischen dem Behälterboden und der Öffnung des Abgabeelements 6 wird mittels des Funktionsprinzips der kommunizierenden Röhren bewirkt, dass Zubereitung 4 schwerkraftbewirkt aus dem Behälter 3 zum Abgabeelement 6 gefördert wird. Hierdurch ist es möglich auf ein zusätzliches Pumpelement zur Förderung von Zubereitung 4 aus dem Behälter 3 zum Abgabeelement 6 zu verzichten.

## Patentansprüche

1. Abgabevorrichtung, insbesondere einen elektrisch betriebenen WC-Spüler zur Abgabe wenigstens einer Zubereitung (4) in das Innere eines Toilettenbeckens (8) umfassend
▪ Ein Dosiergerät (2),
▪ Mindestens ein mit dem Dosiergerät koppelbarer Behälter (3) der wenigstens einer Zubereitung (4) bevorratet,
▪ Ein Abgabeelement (6) zur Abgabe von Zubereitung (4)
▪ Wobei das Abgabeelement (6) über eine Leitung (9) kommunizierend mit dem Behälter (3) verbunden ist und
▪ im gekoppelten Zustand von Behälter (3) und Dosiergerät (2) die Leitung (9) zumindest abschnittsweise in Schwerkraftrichtung oberhalb des Füllstandsspiegel der Zubereitung (4) verläuft, so dass in Fließrichtung der Zubereitung (4) durch die Leitung (9) entgegen der Schwerkraftrichtung ein Höhenunterschied von ΔH ausgebildet ist,
**dadurch gekennzeichnet, dass**
▪ der Boden des Behälters (3) in Schwerkraftrichtung oberhalb der Abgabeöffnung des Abgabeelements (6) angeordnet ist, so dass zwischen dem Behälterboden und der Abgabeöffnung des Abgabeelement (6) eine Höhendifferenz Δh ausgebildet ist,
▪ am Dosiergerät (2) ein mit der Leitung (9) kommunizierend verbundener Dorn (15) angeordnet ist, der mit dem koppelbaren Behälter (3) in der Art zusammenwirkt, dass beim Koppeln des Behälters (3) mit dem Dosiergerät (2) der Dorn (15) ein Volumen Δv an Zubereitung im Behälter (3) verdrängt, wodurch ein Druck Δp im Behälter (3) erzeugt wird, der die Zubereitung (4) über den Höhenunterschied ΔH hinweg in die Leitung (9) befördert.

2. Abgabevorrichtung nach einem der vorherigen Ansprüche, **dadurch gekennzeichnet, dass** Zubereitung (4) aus dem Behälter (3) derart über den Höhenunterschied ΔH hinweg in die Leitung (9) befördert wird, dass die Zubereitung (4) in der Leitung (9) in Schwerkraftrichtung unter den Füllstand der Zubereitung (4) im Behälter (3) gefördert wird.

3. Abgabevorrichtung nach einem der vorherigen Ansprüche, **dadurch gekennzeichnet, dass** der mit der Abgabevorrichtung koppelbare Behälter (3) mit einem Verschlussmittel (17) verschlossen ist.

4. Abgabevorrichtung nach einem der vorherigen Ansprüche, **dadurch gekennzeichnet, dass** das Verschlussmittel (17) derart mit dem Dorn (15) des Dosiergeräts (2) zusammenwirkt, dass eine Dichtung zwischen Dorn (15) und Verschlussmittel (17) beim Koppeln von Dosiergerät (2) und Behälter (3) ausgebildet wird.

5. Abgabevorrichtung nach einem der vorherigen Ansprüche, **dadurch gekennzeichnet, dass** die Dichtung zwischen Dorn (15) und Verschlussmittel (17) beim Koppeln von Dosiergerät (2) und Behälter (3) derart ausgebildet ist, dass der beim Koppeln entstehende Überdruck Δp nicht über die Dichtung aus dem Behälter (3) entweicht.

6. Abgabevorrichtung nach einem der vorherigen Ansprüche, **dadurch gekennzeichnet, dass** der Behälter (3) aus wenigstens zwei Kammern besteht.

7. Abgabevorrichtung nach einem der vorherigen Ansprüche, **dadurch gekennzeichnet, dass** in den Kammern voneinander verschiedene Zubereitungen bevorratet sind.

8. Abgabevorrichtung nach einem der vorherigen Ansprüche, **dadurch gekennzeichnet, dass** die am Dosiergerät (2) ausgebildeten Dorne (15) der Anzahl der Kammern des Behälters (3) entsprechen.

9. Abgabevorrichtung nach einem der vorherigen Ansprüche, **dadurch gekennzeichnet, dass** eine Mehrzahl der Dorne (15) mit einer Leitung (9) verbunden ist.

10. Abgabevorrichtung nach einem der vorherigen Ansprüche, **dadurch gekennzeichnet, dass** alle Dorne (15) mit einer Leitung (9) verbunden sind.

11. Abgabevorrichtung nach einem der vorherigen Ansprüche, **dadurch gekennzeichnet, dass** bei einer Mehrzahl von Dornen (15) jeder der Dorne (15) mit einer separaten Leitung (9) verbunden ist.

12. Abgabevorrichtung nach einem der vorherigen Ansprüche, **dadurch gekennzeichnet, dass** jede Leitung (9) mit einem separaten Abgabeelement (6) verbunden ist.

13. Abgabevorrichtung nach einem der vorherigen Ansprüche, **dadurch gekennzeichnet, dass** eine Mehrzahl der Leitungen (9) mit einem Abgabeelement (6) verbunden sind.

14. Verfahren zum Koppeln eines Behälters (3) mit einem Dosiergerät (2) zur Ausbildung einer Abgabevorrichtung (1), insbesondere eines WC-Spülers, nach einem der Ansprüche 1 bis 13 **dadurch gekennzeichnet, dass**
▪ am Dosiergerät (2) ein mit der Leitung (9) kommunizierend verbundener Dorn (15) angeordnet ist,
▪ der mit dem Dosiergerät (2) koppelbare Behälter (3) mit dem Dosiergerät über den Dorn (15) gekoppelt wird,
▪ dass beim Koppeln des Behälters (3) mit dem Dosiergerät (2) der Dorn (15) ein Volumen Δv an Zubereitung im Behälter (3) verdrängt, wodurch ein Druck Δp im Behälter (3) erzeugt wird, der die Zubereitung (4) über den Höhenunterschied ΔH hinweg in die Leitung (9) befördert.

## Claims

1. A dispensing apparatus, in particular an electrically operated WC basket, for dispensing at least one preparation (4) into the inside of a toilet bowl (8), comprising:
• a dosing device (2),
• at least one container (3) which can be coupled to the dosing device and stores at least one preparation (4),
• a dispensing element (6) for dispensing the preparation (4),
• the dispensing element (6) being communicatively connected to the container (3) by means of a line (9) and,
• when the container (3) and the dosing device (2) are coupled, the line (9) extending at least in portions in the direction of gravity above the fill level of the preparation (4), such that a level difference of ΔH is formed in the flow direction of the preparation (4) through the line (9) counter to the direction of gravity,
**characterized in that**
• the bottom of the container (3) is arranged above the dispensing opening in the dispensing element (6) in the direction of gravity such that a level difference Δh is formed between the container bottom and the dispensing opening in the dispensing element (6), and
• a pin (15) which is communicatively connected to the line (9) is arranged on the dosing device (2), which pin interacts with the coupleable container (3) in such a way that when the container (3) is being coupled to the dosing device (2), the pin (15) displaces a volume Δv of the preparation in the container (3), as a result of which a pressure Δp is produced in the container (3) which transports the preparation (4) past the level difference ΔH into the line (9).

2. The dispensing apparatus according to the preceding claim, **characterized in that** the preparation (4) is transported from the container (3) past the level difference ΔH into the line (9) such that the preparation (4) in the line (9) is conveyed below the fill level of the preparation (4) in the container (3) in the direction of gravity.

3. The dispensing apparatus according to one of the preceding claims, **characterized in that** the container (3) which can be coupled to the dispensing apparatus is closed by a closure means (17).

4. The dispensing apparatus according to one of the preceding claims, **characterized in that** the closure means (17) interacts with the pin (15) of the dosing device (2) in such a way that a seal is formed between the pin (15) and the closure means (17) when the dosing device (2) and the container (3) are coupled.

5. The dispensing apparatus according to one of the preceding claims, **characterized in that** the seal between the pin (15) and the closure means (17) is formed when the dosing device (2) and the container (3) are coupled in such a way that the excess pressure Δp resulting from the coupling does not escape from the container (3) via the seal.

6. The dispensing apparatus according to one of the preceding claims, **characterized in that** the container (3) consists of at least two chambers.

7. The dispensing apparatus according to one of the preceding claims, **characterized in that** preparations that are different from one another are stored in the chambers.

8. The dispensing apparatus according to one of the preceding claims, **characterized in that** the pins (15) formed on the dosing device (2) correspond to the number of chambers in the container (3).

9. The dispensing apparatus according to one of the preceding claims, **characterized in that** a plurality of the pins (15) are connected to one line (9).

10. The dispensing apparatus according to one of the preceding claims, **characterized in that** all of the pins (15) are connected to one line (9).

11. The dispensing apparatus according to one of the preceding claims, **characterized in that** when there is a plurality of pins (15), each of the pins (15) is connected to a separate line (9).

12. The dispensing apparatus according to one of the preceding claims, **characterized in that** each line (9) is connected to a separate dispensing element (6).

13. The dispensing apparatus according to one of the preceding claims, **characterized in that** a plurality of the lines (9) are connected to one dispensing element (6).

14. A method for coupling a container (3) to a dosing device (2) to form a dispensing apparatus (1), in particular a WC basket, according to one of claims 1 to 13, **characterized in that**
• a pin (15) which is communicatively connected to the line (9) is arranged on the dosing device (2),
• the container (3) that can be coupled to the dosing device (2) is coupled to the dosing device by means of the pin (15),
• when the container (3) is being coupled to the dosing device (2), the pin (15) displaces a volume Δv of the preparation in the container (3), as a result of which a pressure Δp is produced in the container (3) which transports the preparation (4) past the level difference ΔH into the line (9).

## Revendications

1. Dispositif de distribution, en particulier chasse d'eau fonctionnant électriquement pour la distribution d'au moins une préparation (4) à l'intérieur d'une cuvette de toilette (8) comprenant
• un doseur (2),
• au moins un réservoir (3) pouvant être couplé avec le doseur, qui stocke l'au moins une préparation (4),
• un élément de distribution (6) pour la distribution de la préparation (4)
• dans lequel l'élément de distribution (6) est relié par une conduite (9) de manière communicative au réservoir (3) et
• à l'état couplé du réservoir (3) et du doseur (2), la conduite (9) passe au moins en partie dans le sens de la gravité au-dessus du niveau de remplissage de la préparation (4), de manière à former une différence de hauteur de ΔH dans le sens d'écoulement de la préparation (4) dans la conduite (9) dans le sens contraire de la gravité,
**caractérisé en ce que**
• le fond du réservoir (3) dans le sens de la gravité est placé au-dessus de l'orifice de distribution de l'élément de distribution (6) de manière à former une différence de hauteur ΔH entre le fond du réservoir et l'orifice de distribution de l'élément de distribution (6),
• un mandrin (15) relié en communication avec la conduite (9) est placé au niveau du doseur (2), mandrin qui coopère avec le réservoir pouvant être couplé (3) de telle sorte que lors du couplage du réservoir (3) avec le doseur (2), le mandrin (15) refoule un volume Δv de préparation dans le réservoir (3), moyennant quoi une pression Δp est générée dans le réservoir (3) laquelle déplace la préparation (4) dans la conduite (9) en surmontant la différence de hauteur ΔH.

2. Dispositif de distribution selon l'une quelconque des revendications précédentes, **caractérisé en ce que** la préparation (4) est déplacée dans la conduite (9) à partir du réservoir (3) en surmontant la différence de hauteur ΔH de telle sorte que la préparation (4) est déplacée dans la conduite (9) dans le sens de la gravité sous le niveau de remplissage de la préparation (4) dans le réservoir (3).

3. Dispositif de distribution selon l'une quelconque des revendications précédentes, **caractérisé en ce que** le réservoir (3) pouvant être couplé avec le dispositif de distribution est fermé par un moyen de fermeture (17).

4. Dispositif de distribution selon l'une quelconque des revendications précédentes, **caractérisé en ce que** le moyen de fermeture (17) coopère avec le mandrin (15) du doseur (2) de telle sorte qu'un joint d'étanchéité est formé entre le mandrin (15) et le moyen de fermeture (17) lors du couplage du doseur (2) et du réservoir (3).

5. Dispositif de distribution selon l'une quelconque des revendications précédentes, **caractérisé en ce que** le joint d'étanchéité entre le mandrin (15) et le moyen de fermeture (17) est formé, lors du couplage du doseur (2) et du réservoir (3) de telle sorte que la surpression Δp générée lors du couplage ne s'échappe pas du réservoir (3) par le joint d'étanchéité.

6. Dispositif de distribution selon l'une quelconque des revendications précédentes, **caractérisé en ce que** le réservoir (3) est constitué d'au moins deux chambres.

7. Dispositif de distribution selon l'une quelconque des revendications précédentes, **caractérisé en ce que** des préparations différentes les unes des autres sont stockées dans les chambres.

8. Dispositif de distribution selon l'une quelconque des revendications précédentes, **caractérisé en ce que** les mandrins (15) formés au niveau du doseur (2) correspondent au nombre de chambres du réservoir (3).

9. Dispositif de distribution selon l'une quelconque des revendications précédentes, **caractérisé en ce qu'**une pluralité de mandrins (15) est reliée à une conduite (9).

10. Dispositif de distribution selon l'une quelconque des revendications précédentes, **caractérisé en ce que** tous les mandrins (15) est reliée à une conduite (9).

11. Dispositif de distribution selon l'une quelconque des revendications précédentes, **caractérisé en ce qu'**en cas de pluralité de mandrins (15), chacun des mandrins (15) est relié à une conduite (9) séparée.

12. Dispositif de distribution selon l'une quelconque des revendications précédentes, **caractérisé en ce que** chaque conduite (9) est reliée à un élément de distribution (6) séparé.

13. Dispositif de distribution selon l'une quelconque des revendications précédentes, **caractérisé en ce que** une pluralité de conduites (9) est reliée à un élément de distribution (6).

14. Procédé de couplage d'un réservoir (3) avec un doseur (2) afin de former un dispositif de distribution (1), en particulier d'une chasse d'eau, selon une des revendications 1 à 13, **caractérisé en ce que**
• un mandrin (15) relié en communication avec la conduite (9) est placé au niveau du doseur (2),
• le réservoir (3) pouvant être couplé avec le doseur (2) est couplé avec le doseur via le mandrin (15),
• lors du couplage du réservoir (3) avec le doseur (2), le mandrin (15) refoule un volume Δv de préparation dans le réservoir (3), moyennant quoi une pression Δp est générée dans le réservoir (3) laquelle déplace la préparation (4) dans la conduite (9) en surmontant la différence de hauteur ΔH.
